# EUROPÄISCHE PATENTSCHRIFT

(11) **EP 0 118 652 B1**
(45) Veröffentlichungstag und Bekanntmachung des Hinweises auf die Patenterteilung: **27.05.1987**
(21) Anmeldenummer: 83810628.4
(22) Anmeldetag: 30.12.1983
(51) Int. Cl.: A47C 23/06

(54) **Federlattenanordnung einer Untermatratze**
Slat-type bed bottom
Sommier à lattes

(30) Priorität: 13.01.1983 CH 178/83
(43) Veröffentlichungstag der Anmeldung: 19.09.1984
(73) Patentinhaber: Matra AG, 4113 Flüh (SO) (CH)
(72) Erfinder: Fanti, Hansruedi, CH-4112 Flüh (CH)
(74) Vertreter: Tschudi, Lorenz

## Beschreibung

Es sind Federleisten oder Querlatten für Bettgestelle sowie Halterungen für eine federnde und verkippbare Befestigung derselben in den Längsträgern eines Bettgestelles bekannt, so z. B. aus der CH-A-600 836. Bei bekannten Anordnungen ist jedoch der Grad der Durchfederung resp. die Härte der Federleisten über den ganzen Bereich des Bettgestelles derselbe. Dies hat den Nachteil, dass im Bereich leichter Körperteile nur eine geringe Durchfederung erfolgt, wobei im Bereich schwerer Körperteile ein Durchhängen der Matratze möglich ist.

Das Durchhängen der Federleisten wurde durch verschiedene technische Massnahmen verhindert. Alle diese Massnahmen beruhen jedoch auf dem Prinzip, eine bestimmte Zone der Liegefläche härter zu gestalten, indem dort zusätzlich Federleisten angebracht wurden, welche vom ersten Moment der Belastung durch die darauf liegende Person sofort zu reagieren beginnen. Dadurch ist die Liegefläche örtlich verhärtet worden.

Aus der FR-A-866 912 ist ein Bettgestell vorbekannt, welches Paare von Latten umfasst, welche nebeneinander angeordnet sind, wobei ein Paar eine obenliegende und eine untenliegende Latte umfasst. Diese Querlatten sind in Fugen der Längsträger des Bettgestelles gehalten. Diese Anordnung weist den Nachteil auf, dass die Latten seitlich nicht verkippbar sind.

Es ist deshalb eine Aufgabe der vorliegenden Erfindung, eine Federleistenanordnung zu schaffen, welche eine progressive Durchfederung der Federleiste bei Belastung der Matratze ermöglicht. Es soll eine optimale elastische Federung ermöglicht werden, ohne dass jedoch im Bereich schwerer Körperpartien oder bei Personen mit schwerem Körperbau ein Durchhängen der Matratze auf tritt. Dies wird erfindungsgemäss durch die Kombination der kennzeichnenden Merkmale des unabhängigen Patentanspruches 1 erzielt.

Bei der Verwendung der Federleistenanordnung in einem Bettgestell ist es möglich, das Bettgestell in Zonen verschiedener Härtegrade aufzuteilen, indem wahlweise die erfindungsgemässe Federleistenanordnung oder eine Federleistenanordnung nur mit oberen Leisten eingesetzt wird.

Im folgenden wird anhand der beiliegenden Zeichnungen ein Ausführungsbeispiel der Erfindung sowie dessen Verwendung näher beschrieben.

Es zeigen
Figur 1 einen Längsschnitt durch eine obere und eine untere Federleiste und die Halterungen,
Figur 2 eine Halterung für vier Federleisten mit einer oberen und einer unteren Federleiste in Explosionsansicht,
Figur 3 eine Halterung für vier Federleisten in Vorderansicht,
Figur 4 eine Draufsicht auf die Halterung,
Figur 5 einen Querschnitt gemäss Linie V-V der Fig. 6,
Figur 6 eine Ansicht von hinten der Halterung,
Figur 7 einen Ausschnitt aus dem Mittelbereich der oberen Federleisten mit dem Mittelgurt.
Figur 8 die Verwendung der Federleistenanordnung bei einem Bettgestell,
Figur 9 ein Diagramm der auf die Federleisten wirkenden Kräfte.

Gemäss Fig. 1 umfasst die Federleistenanordnung für ein Bettgestell zwei in die Längsträger 1 und 2 des Bettgestelles einsetzbare Halterungen 3 und 4 für die Federleisten sowie zwei obere Federleisten 5 und 6, die als Unterlage für die Matratze dienen und zwei untere Federleisten 7 und 8, welche ein beliebiges Durchfedern der beiden oberen Federleisten verhindern. Die Halterungen 3 und 4 umfassen je eine in die Längsträger 1 und 2 einsetzbare Halteplatte 9 und 10 sowie je ein verkippbares und in der Vertikalen auf und ab bewegbares Haltemittel 11 und 12 für die Federleisten. Die Halteplatten 9 und 10 sind je mit einem Ansatzstück 13 und 14 in Ausnehmungen 15 und 16 der Längsträger 1 und 2 eingelassen. Die oberen Federleisten 5 und 6 werden durch einen Mittelgurt 17 elastisch miteinander verbunden.

Wie aus Fig. 1 ersichtlich ist, weisen die oberen Federleisten 5,6 eine gekrümmte Form auf, und zwar konvex nach oben in Richtung der Matratze. Die unteren Federleisten sind wellenförmig ausgebildet, wobei ein Wellenberg unterhalb der Mitte der oberen Federleiste liegt.

In Fig 2 ist die Federleistenanordnung perspektivisch in Explosionsansicht dargestellt. Die Halteplatte 9 umfasst einen Zapfen 18, auf welchen das Haltemittel 11 aufgesetzt ist. Unterhalb des Zapfens 18 ist in einer Halterung 19 eine gummielastische Auflage 20 angeordnet, welche eine elastische vertikale Durchfederung des Haltemittels 11 ermöglicht. Das Haltemittel 11 umfasst vier Aufnahmeteile 21 bis 24, in welchen die beiden oberen Federleisten 5 und 6 zur Stützung der Matratze sowie die beiden unteren wellenförmigen Federleisten 7 und 8 zur Begrenzung der Durchfederung gehalten sind.

Die beiden oberen Federleisten 5 und 6 sind konvex nach oben gegen die Matratze zu gekrümmt und weisen in der Mitte einen verbreiterten Querschnitt auf und sind überdurchschnittlich weich und elastisch aufgebaut. Die Anordnung von übereinanderliegenden Federleisten erlaubt eine progressive Federung. Zuerst erfolgt bei Auflage des Körpers auf die Matratze eine weiche Federung, wobei nach einer gewissen Durchfederung der oberen Federleiste von ca. 2 bis 6 cm auch die untere wellenförmige Federleiste belastet wird und somit ein Durchhängen der Matratze im Bereich schwererer Körperpartien vermieden werden kann. Das Bett kann in verschiedene Belastungszonen unterteilt werden, wobei je nach Belastungsgrad untere Federleisten angeordnet werden oder nicht. Im weiteren wäre es auch möglich, in einer Halterung 3 nur je eine obere und eine untere Federleiste anzuordnen. Die Federleisten werden vorzugsweise oben und unten mit Glasfasern verstärkt.

Zwischen der oberen (5,6) und unteren Federleiste (7,8) können ein oder mehrere Schaumstoff-Distanzhalter unterschiedlicher Härte und- /oder Dicke angebracht sein, um die Federhärte der oberen Federleiste innerhalb des ersten Durchbiegebereiches zu variieren.

In Fig. 3 ist ein Haltemittel 11 für je zwei obere und untere Federleisten in Ansicht von der Leistenseite her dargestellt. Die längliche, vertikale Oeffnung 25 im Mittelbereich 26 des Haltemittels 11 dient zum Aufsetzen desselben auf den Zapfen 18 in der Halteplatte 9. Es wird sowohl eine Kippbewegung als auch eine federnde vertikale Auf- und Abbewegung des Haltemittels 11 mit den Federleisten ermöglicht.

In den Aufnahmeteilen sind Verstärkungsstreben 27 sowie Längsrippen 28 zur besseren Halterung der Federleisten vorgesehen.

In Fig. 4 ist eine Draufsicht auf den Halteteil 11 mit eingesetzten oberen Federleisten 5 und 6 und unteren Federleisten 7 und 8 dargestellt.

Aus Fig. 5 ist ein Schnitt gemäss der Linie V-V der Fig. 6 ersichtlich.

Fig. 6 zeigt eine Ansicht des Halteteils 11 von der Seite der Längsträger des Bettes her. Der Mittelteil 26 weist mit den Aufnahmeteilen 21 bis 24 verbundene Verstärkungsrippen 29 auf.

Auf Fig. 7 ist der mittlere Bereich der oberen Federleisten 5 und 6 mit dem in der Längsachse des Bettes verlaufenden Mittelgurt 17 dargestellt. Der Mittelgurt 17 besteht aus zwei geflochtenen elastischen Einzelgurten 30 und 31, wobei im breiteren Gurt Ausstanzungen vorgesehen sind, durch welche der schmälere Gurt hindurchgezogen ist. Dieser Mittelgurt weist gegenüber bekannten Mittelgurten den Vorteil auf, dass keine Stellen vorhanden sind, wo eine übermässig starke Streckung des gummielastischen Materials stattfindet, wobei Ozonrisse bei Verwendung von Naturkautschuk vermieden werden können. Bekannte Mittelgurten weisen z. B. zwei im Bereich der Federleisten nebeneinander liegende, gegenläufig um die Federleiste gewundene Einzelgurten auf, die zusätzlich zum oben erwähnten Nachteil eine schlechtere Federleistenführung ermöglichen. Bei den Krümmungen der Einzelgurten 30 und 31 treten nur flache Winkel auf, wobei ein grösserer Bewegungsspielraum der Federleisten im Gurt ermöglicht wird. Durch den Mittelgurt wird die Bewegung der Federleisten untereinander synchronisiert. Der Mittelgurt hilft ebenfalls, die Federleisten nach Nachlassen der Belastung wieder in die Mittelstellung zurückzuführen. Der Mittelgurt ermöglicht ebenfalls eine Mitbelastung benachbarter Federleisten.

In Fig. 8 ist ein Bettgestell 32 mit den Federleisten gemäss den vorhergehenden Figuren und deren Beschreibung darstellt. Das Bettgestell ist in vier Zonen mit verschiedenen Härtegraden unterteilt. Im Diagramm gemäss Fig. 9 sind die in vertikaler Richtung auf die Federleisten wirkenden Kräfte entlang der Längsachse des Körpers dargestellt. Im Bereich der Auflage des Kopfes wird eine Zone 33 mit mittlerem Härtegrad, im Bereich der Schulter eine Zone 34 mit weichem Härtegrad, im Bereich des Leibes eine harte Zone 35 und im Bereich der Beine wiederum eine Zone 36 mit mittlerem Härtegrad gemäss dem Diagramm aus Fig. 9 gewählt.

Beim Ausführungsbeispiel des Bettgestells gemäss Fig. 8 sind überall Halterungen für zwei nebeneinander liegende Federleisten vorgesehen. Im Bereich der harten Zone 35 sind zusätzlich noch untere Federleisten vorgesehen. In diesem Bereich, wo die Hauptmasse des Körpers vorhanden ist, soll trotz optimaler Federung ein Durchhängen der Matratze vermieden werden. In der Zone 34 soll sich die Matratzenunterlage, d. h. die Federleisten, der hervorspringenden Schulterpartie anpassen, deshalb werden in dieser Zone weiche obere Federleisten eingesetzt. In den Zonen 33, 35 und 36 werden härtere obere Federleisten vorgesehen. Durch die Wahl verschiedener Härtegrade der oberen Federleisten und das zusätzliche Anbringen unterer Federleisten stellt sich das Bett automatisch auf jede beliebige Körperform und jedes beliebige Körpergewicht ein.

## Patentansprüche

1. Federleistenanordnung mit zwei in die Längsträger eines Bettgestelles einsetzbaren Halterungen (11, 12) für die Federleisten (5, 6, 7, 8), welche eine vertikale Durchfederung der Federleisten ermöglichen, wobei mindestens eine zur Auflage der Matratze dienende obere Federleiste (5, 6) und mindestens eine die Durchhängung der Matratze verhindernde untere Federleiste (7, 8) vorgesehen sind, wobei die obere Federleiste (5, 6) in einem ersten Durchbiegebereich allein und in einem zweiten Durchbiegebereich zusammen mit der unteren Federleiste (7, 8) durchfedert, dadurch gekennzeichnet, dass die Federleisten (5, 6, 7, 8) zusätzlich verkippbar angeordnet sind und die untere Federleiste (7, 8) wellenförmig ausgebildet ist.

2. Federleistenanordnung nach Anspruch 1, dadurch gekennzeichnet, dass ein Wellenberg der unteren Federleiste (7, 8) unter dem Mittelbereich der oberen Federleiste (5, 6) liegt.

3. Federleistenanordnung nach einem der vorangehenden Patentansprüche, dadurch gekennzeichnet, dass die obere Federleiste (5, 6) nach oben konvex gekrümmt ausgebildet ist.

4. Federleistenanordnung nach einem der vorangehenden Patentansprüche, dadurch gekennzeichnet, dass die obere Federleiste (5, 6) in ihrem Mittelbereich einen verbreiterten Querschnitt aufweist.

5. Federleistenanordnung nach einem der vorangehenden Patentansprüche, dadurch gekennzeichnet, dass die Halterung (11. 12) ein Haltemittel mit zwei oberen (21, 22) und zwei unteren (23, 24) Aufnahmemitteln für die Federleisten (5, 6, 7, 8) umfasst, wobei zwei obere Federleisten (5, 6) und zwei untere Federleisten (7, 8) vorgesehen sind.

6. Federleistenanordnung nach einem der vorangehenden Patentansprüche, dadurch gekennzeichnet, dass zwischen oberer (5, 6) und unterer (7, 8) Federleiste mindestens ein elastischer Distanzhalter vorgesehen ist.

7. Verwendung der Federleistenanordnung nach einem der vorangehenden Patentansprüche in einem Bettgestell (32).

8. Verwendung nach Patentanspruch 7, dadurch gekennzeichnet, dass das Bettgestell (32) in Zonen (33, 34, 35, 36) verschiedener Härtegrade unterteilt ist.

9. Verwendung nach Patentanspruch 8, dadurch gekennzeichnet, dass die Federleistenanordnungen mindestens einer Zone (35) obere (5, 6) und untere (7, 8) Federleisten umfassen, und mindestens eine weitere Zone (33, 34, 36) nur Federleistenanordnungen mit oberen Federleisten (5, 6) aufweist.

10. Verwendung nach einem der Patentansprüche 8 oder 9, dadurch gekennzeichnet, dass je nach Zone obere Federleisten (5, 6) mit mindestens zwei verschiedenen Härtegraden vorgesehen sind.

11. Verwendung der Federleistenanordnung nach einem der Patentansprüche 7 bis 10, dadurch gekennzeichnet, dass die oberen Federleisten (5, 6) in ihrem Mittelbereich durch zwei elastische, geflochtene Gurten (30, 31) verbunden sind.

## Claims

1. Spring-slat arrangement having two mounting supports (11, 12), insertable in the longitudinal beams of a bedstead, for the spring-slats (5, 6, 7, 8), which make possible a vertical deflection of the spring-slats, at least one upper spring-slat (5, 6) serving as a support for the mattress and at least one lower spring-slat (7, 8) preventing sagging of the mattress being provided, the upper spring-slat (5, 6) deflecting alone in a first flexure zone and together with the lower spring-slat (7, 8) in a second flexure zone, characterized in that the spring-slats (5, 6, 7, 8) are additionally disposed tiltably, and the lower spring-slat (7, 8) is formed undulatingly.

2. Spring-slat arrangement according to claim 1, characterized in that an undulation peak of the lower spring-slat (7, 8) lies under the mid-region of the upper spring-slat (5, 6).

3. Spring-slat arrangement according to one of the preceding patent claims, characterized in that the upper spring-slat (5, 6) is formed convexly bent upwards.

4. Spring-slat arrangement according to one of the preceding patent claims, characterized in that the upper spring-slat (5, 6) has a broadened cross-section in its mid-region.

5. Spring-slat arrangement according to one of the preceding patent claims, characterized in that the mounting support (11, 12) comprises a holding means having two upper (21, 22) and two lower (23, 24) receiving means for the spring-slats (5, 6, 7, 8), two upper spring-slats (5, 6) and two lower spring-slats (7, 8) being provided.

6. Spring-slat arrangement according to one of the preceding patent claims, characterized in that at least one elastic spacer is provided between upper (5, 6) and lower (7, 8) spring-slats.

7. Use of the spring-slat arrangement according to one of the preceding patent claims in a bedstead (32).

8. Use according to patent claim 7, characterized in that the bedstead (32) is divided into zones (33, 34, 35, 36) of different degrees of hardness.

9. Use according to patent claim 8, characterized in that the spring-slat arrangements of at least one zone (35) comprise upper (5, 6) and lower (7, 8) spring-slats, and at least one further zone (33, 34, 36) has only spring-slat arrangements with upper spring-slats (5, 6).

10. Use according to one of the patent claims 8 or 9, characterized in that according to the zone, upper spring-slats (5, 6) having at least two different degrees of hardness are provided.

11. Use of the spring-slat arrangement according to one of the patent claims 7 to 10, characterized in that the upper spring-slats (5, 6) are connected in their mid-region by two elastic, interwoven straps (30, 31).

## Revendications

1. Agencement de baguettes ressort avec deux fixations (11, 12) pour les baguettes ressort (5, 6, 7, 8), les fixations pouvant être placées dans les longerons d'un cadre de lit, lesquelles fixations permettent une flexion des baguettes ressort, au moins une baguette ressort supérieure (5, 6) servant d'assise au matelas et au moins une baguette ressort (7, 8) empêchant l'affaissement du matelas étant prévue, la baguette ressort supérieure (5, 6) fléchissant seule dans un premier intervalle de flexion, et fléchissant en coopération avec la baguette ressort inférieure (7, 8) dans un deuxième intervalle de flexion, caractérisé en ce que les baguettes ressort (5, 6, 7, 8) sont de plus agencées de manière à pouvoir pivoter et que la baguette ressort inférieure (7, 8) présente une forme ondulée.

2. Agencement de baguettes ressort selon la revendication 1, caractérisé en ce qu'un sommet du profil ondulé de la baguette ressort inférieure (7, 8) est situé dans la zone du milieu de la baguette ressort supérieure (5, 6).

3. Agencement de baguettes ressort selon l'une des revendications précédentes, caractérisé en ce que la baguette supérieure (5, 6) forme une courbe convexe vers le haut.

4. Agencement de baguettes ressort selon l'une des revendications précédentes, caractérisé en ce que la baguette supérieure (5, 6) présente dans sa zone du milieu une section élargie.

5. Agencement de baguettes ressort selon l'une des revendications précédentes, caractérisé en ce que la fixation (11, 12) comprend un moyen de fixation avec deux embouts supérieurs (21, 22) et deux embouts inférieurs (23, 24) pour les baguettes ressort (5, 6, 7, 8), deux baguettes ressort supérieures (5, 6) et deux baguettes ressort inférieures (7, 8) étant prévues.

6. Agencement de baguettes ressort selon l'une des revendications précédentes, caractérisé en ce qu'au moins une entretoise élastique est prévue entre la baguette ressort supérieure (5, 6) et la baguette ressort inférieure (7, 8).

7. Utilisation de l'agencement de baguettes ressort selon l'une des revendications précédentes dans un cadre de lit (32).

8. Utilisation selon la revendication 7, caractérisée en ce que le cadre de lit (32) est sub-divisé en zones (33, 34, 35, 36) présentant des degrés de dureté différents.

9. Utilisation selon la revendication 8, caractérisée en ce que les agencements de baguettes ressort comprennent dans au moins une zone (35) des baguettes ressort supérieures (5. 6) et inférieures (7, 8) et que qu'au moins une zone encore (33, 34, 36) ne présente que des agencements de baguettes ressort avec des baguettes ressort supérieures (5, 6).

10. Utilisation selon l'une des revendications 8 ou 9, caractérisée en ce que les baguettes ressort supérieures (5, 6) sont, selon la zone, prévues avec au moins deux degrés de dureté différents.

11. Utilisation de l'agencement de baguettes ressort selon l'une des revendications 7 à 10, caractérisée en ce que les baguettes ressort supérieures (5, 6) sont reliées dans leur zone du milieu par deux courroies tressées élastiques (30, 31).
